# EUROPÄISCHE PATENTSCHRIFT

(11) **EP 0 374 398 B1**
(45) Veröffentlichungstag und Bekanntmachung des Hinweises auf die Patenterteilung: **09.12.1992**
(21) Anmeldenummer: 89118949.0
(22) Anmeldetag: 12.10.1989
(51) Int. Cl.: D03D 51/34

(54) **Schussfadenwächter für Luftwebmaschinen**
Weft stop motion for air looms
Casse-trame pour métiers à air

(30) Priorität: 23.12.1988 DE 3843683
(43) Veröffentlichungstag der Anmeldung: 27.06.1990
(73) Patentinhaber: LINDAUER DORNIER GESELLSCHAFT M.B.H, D-88131 Lindau (DE)
(72) Erfinder: Wahhoud, Adnan, Dr.-Ing., D-8990 Bodolz (DE); Teufel, Dieter, Dipl.-Ing., D-7994 Langenargen (DE)
(74) Vertreter: Riebling, Peter, Dr.-Ing.

(56) Entgegenhaltungen:
- EP-A- 0 004 836
- EP-A- 0 097 939
- EP-A- 0 164 773

## Beschreibung

Die Erfindung betrifft einen Schußfadenwächter für Luftwebmaschinen mit einem Schußeintrag von Garnen unterschiedlicher Qualität nach dem Oberbegriff des Patentanspruchs 1.

Aus der EP-A 0 097 939 ist bereits ein Schußfadenwächter nach wesentlichen Teilen des Oberbegriffs des Patentanspruchs 1 bekannt. Der bekannte Schußfadenwächter bezieht sich auf eine Verstärkerschaltung, wobei am Ausgang des Verstärkers ein Längstransistor angeordnet ist, der mit einer Signalrückführung in Schleifenbildung ein Ausgangssignal abgibt. Hierbei ist es jedoch nicht vorgesehen, daß eine spezielle Lichtschranke ausgebildet ist, die auch Signale von Garnflusen in Rückwirkung an den Fadenspeichereingang zuführt. Bei dem bekannten Schußfadenwächter ist es insoweit nachteilig, als nur die Ankunft eines Fadens an der Fangseite aufgedeckt wird, ohne daß es vorgesehen ist, hierzu in regelnder Betrachtungsweise auf den Fadenspeicher rückwärts gehend einzuwirken. Bei der bekannten Anordnung können deshalb Garne besonders feiner, flusenartiger Qualität nicht in Rückwirkung auf den Fadenspeicher verarbeitet werden.

Der vorliegenden Erfindung liegt deshalb die Aufgabe zugrunde, einen Schußfadenwächter der eingangs genannten Art so weiterzubilden, daß ein gleiches Ausgangssignal des Schußfadenwächters unabhängig von den mechanischen Eigenschaften des Garnes erreicht wird.

Die Aufgabe ist insoweit dahingehend ausgelegt, daß unterschiedliche Garne vom Schußfadenwächter erkannt werden und in Rückwirkung dazu die Fadenspeicher geregelt werden.

Zur Lösung der gestellten Aufgabe sind die Merkmale des kennzeichnenden Teils des Patentanspruchs 1 ausgebildet.

Demnach wird dem Ausgangssignal des Schußfadenwächters ein überwachendes Korrektursignal zugeführt, welches die mechanischen Eigenschaften des Garnes enthält.

Kern der vorliegenden Erfindung ist demnach eine völlig automatisch programmierbare Verstärkung des Schußfadenwächters, mit dem Ziel, stets ein konstantes Ausgangssignal des Schußfadenwächters, unabhängig von den mechanischen Eigenschaften des Garnes, zu erreichen.

Mit der gegebenen technischen Lehre werden wesentliche Vorteile gegenüber bekannten Schußfadenwächtern erreicht.

Mit der Erfindung ist es nun erstmals möglich, Flusen bei einem Fadenwechsel des Schußfadens zu erkennen, was mit den bisherigen Schußfadenwächtern nicht möglich war.

Würde nämlich zunächst mit einem relativ feinen Garn gearbeitet, dann würde der Schußfadenwächter mit einem elektrischen Ausgangssignal so nachgeregelt, daß er einen bestimmten Ausgangspegel erreicht.

Findet jetzt ein Fadenwechsel statt und wird statt des feinen Garnes ein dickeres Garn verarbeitet, dann wird dies über ein entsprechendes Korrektursignal dem Schußfadenwächter mitgeteilt, und das Ausgangssignal des Schußfadenwächters wird entsprechend vermindert. Jetzt konnte es bei diesem Fadenwechsel vorkommen, daß vor dem einzutragenden, dickeren Garn eine Fluse vorauseilte, die den Schußfadenwächter durchlief, und bei den bisher bekannten Schußfadenwächtern hätte dies zu einem fehlerhaften Ausgangssignal geführt, nämlich zu der Aussage, daß das dickere Garn an der Fangseite angekommen ist.

Nachdem aber gemäss der Erfindung der Schußfadenwächter entsprechend dem dickeren Garn in seinem Ausgangssignal korrigiert bzw. vermindert wurde, also derart auf eine geringere Empfindlichkeit eingestellt wurde, wird eine evtl. vorauseilende Fluse nicht mehr erkannt, und es wird vielmehr richtig vom Schußfadenwächter festgestellt, daß das dickere Garn noch nicht die Fangseite erreicht hat.

Damit können also Webfehler vermieden werden.

In vorteilhafter Ausgestaltung ist es vorgesehen, daß mehrere Schußfadenwächter mit Verstärker in Serie angeordnet sind, deren Ausgangssignal in Abhängigkeit von den Garneigenschaften nachgeregelt wird. Eine derartige Serienschaltung mehrerer Schußfadenwächter ist ansich bekannt. Zweck dieser Serienschaltung ist, sogenannte auslaufende Fäden zu erkennen, nämlich dann, wenn der Faden aus einem leeren Fadenspeicher abgezogen wurde oder wenn ein Fadenbruch vorliegt. Erfasst der zweite Schußfadenwächter, der hinter dem ersten Schußfadenwächter an der Fangseite angeordnet ist, diesen Faden, dann ist damit sichergestellt, daß es sich um einen fehlerhaften Faden handelt, wie z.B. Schußbruch, ausgelaufender Faden oder dergleichen.

Erfindungsgemäss wird nun auch dieser zweite Schußfadenwächter oder noch mehrere in ihrem Ausgangssignal in Abhängigkeit von den Garneigenschaften nachgeregelt, so daß derart eine erhöhte Genauigkeit in der Fadenüberwachung erreicht wird.

Als Schußfadenwächter kommen verschiedene physikalische Verfahren in Frage, wie z.B. optische Schußfadenwächter, die im Durchlicht oder im Reflexlicht arbeiten. Ebenso sind kapazitive oder induktive Schußfadenwächter möglich.

Als Lichtquelle für einen optischen Schußfadenwächter kommen Laserlicht oder Infrarotlicht oder andere Lichtquellen in Frage.

In besonderer Ausgestaltung ist es vorgesehen, daß der Verstärker des Schußfadenwächters über Signalleitungen mit der Lufteintragssteuerung verbunden ist und weiterhin über eine zusätzliche Leitung betreffend die Garneigenschaften elektrisch von der Lufteintragssteuerung angesteuert wird.

Vorteilhaft ist hierbei der Verstärker des Schußfadenwächters als automatisch programmierbarer Verstärker, abhängig von den mechanischen und luftwirksamen Eigenschaften der Garne, ausgebildet.

In besonders vorteilhafter Ausgestaltung ist es vorgesehen, daß an der Lufteintragssteuerung eine Hand oder automatische Programmierung vorgesehen ist, welche die mechanischen und luftwirksamen Eigenschaften der Garn erfasst und als Programmierungssignale über die zusätzliche Leitung dem Verstärker zuführt.

Der Verstärker des Schußfadenwächters führt vorteilhaft stets ein gleichbleibendes Ausgangssignal der Lufteintragssteuerung zu, unabhängig von den mechanischen Eigenschaften der Garne.

Die digitale Aufbereitung der mechanischen Eigenschaften der Garne kann anstatt in der Lufteintragssteuerung auch im Verstärker selbst vorgenommen werden.

Im folgenden wird die Erfindung anhand einer lediglich einen Ausführungsweg darstellenden Zeichnung näher erläutert. Hierbei gehen aus der Zeichnung und ihrer Beschreibung weitere erfindungswesentliche Merkmale und Vorteile der Erfindung hervor.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen - einschließlich der Zusammenfassung - offenbarten Angaben und Merkmale, insbesondere die in der Zeichnung dargestellte räumliche Ausbildung werden als erfindungswesentlich beansprucht, soweit sie einzeln oder in Kombination gegenüber dem Stand der Technik neu sind.

Eine Webmaschine weist nach der Zeichnung ein Profilriet 1 auf, in dem ein Luftkanal 2 angeordnet ist. In den Luftkanal 2 werden über mehrere Hauptdüsen 3 bis 6 Garne 7 bis 10 je nach Gewebemuster nacheinanderfolgend eingetragen. Die Garne 7 bis 10 werden von Fadenspeichern 11 bis 14 abgezogen. Von einer Lufteintragssteuerung 19 führen Signalleitungen 15-18 zu den einzelnen Fadenspeichern 11 bis 14. Über diese Signalleitungen 15-18 wird der jeweilige Fadenspeicher entsprechend dem zu webenden Muster freigegeben, so daß der von dem jeweiligen Fadenspeicher abgezogene, aktuell zu verarbeitende Faden 7-10 mittels der Hauptdüse 3-6 in den Luftkanal 2 eingetragen wird.

Die Lufteintragsteuerung 19 steuert über Signalleitungen 20 auch die in den Hauptdüsen 3-6 angeordneten elektrischen Steuerventile an, um die Luft (nicht näher dargestellt) zu den Hauptdüsen 3-6 freizugeben.

Über weitere Signalleitungen 21 werden von der Lufteintragsteuerung 19 die Stafettendüsen 22 angesteuert. Auf der Fangseite ist ein Schußfadenwächter 23 angeordnet. Der Schußfadenwächter 23 besteht aus einer Lichtquelle 24 und einem Empfangselement 25.

Die genannten Elemente 24,25 sind einem Verstärker 26 zugeordnet, der über Signalleitungen 27 mit der Lufteintragsteuerung 19 verbunden ist und andererseits über eine Leitung 28 elektrisch von der Lufteintragsteuerung 19 angesteuert wird.

Es ist nicht näher dargestellt, daß an der Lufteintragsteuerung 19 eine Handprogrammierung oder eine automatische Programmierung vorhanden ist, welche die mechanischen und luftwirksamen Eigenschaften der Garne 7-10 erfasst und als elektrische Signale in der Lufteintragsteuerung 19 verarbeitet. Diese elektrischen Signale werden in Programmierungssignale umgesetzt, die über die Leitungen 28 dem Verstärker 26 zugeführt werden. Der Verstärker 26 hat damit eine programmierbare Verstärkung, die in Abhängigkeit von der elektrischen Signalabgabe des Garnes in dem Schußfadenwächter gesteuert wird. Ziel der gesamten programmierbaren Verstärkung ist es, daß unabhängig von den mechanischen Eigenschaften des Garnes in der Lichtschranke zwischen den Elementen 24 und 25 stets ein gleichbleibendes Ausgangssignal des Verstärkers 26 erzielt wird. Dieses Ausgangssignal wird über die Signalleitungen 27 der Lufteintragsteuerung 19 mitgeteilt. Die digitale Aufbereitung kann hierbei im Verstärker 26 selbst vorgenommen oder in der Lufteintragsteuerung 19 vorgenommen werden.

Kern der vorliegenden Erfindung ist also eine automatisch programmierbare Verstärkung des Schußfadenwächters 23 mit dem Ziel, stets ein konstantes Ausgangssignal des Schußfadenwächters , unabhängig von den mechanischen Eigenschaften des Garnes zu erreichen.

## Patentansprüche

1. Schußfadenwächter (23) für Luftwebmaschinen mit einem Schußeintrag von Garnen (7-10) unterschiedlicher Qualität, wobei die Garne (7-10) vom jeweiligen Fadenspeicher abgezogen und über von einer Lufteintragssteuerung (19) angesteuerte Haupt- und Stafettendüsen (3-6,22) in den Luftkanal (2) eines Profilriets (1) eingetragen werden, an dessen Fangseite der Schußfadenwächter (23) angeordnet ist mit überwachungselementen, deren Signale dem Eingang eines Verstärkers (26) zugeführt werden, **dadurch gekennzeichnet,** daß dem Verstärker (26) des Schußfadenwächters (23) von der Lufteintragssteuerung (19) ein Signal zugeführt wird, welches die mechanischen Eigenschaften des jeweiligen Garnes (7-10) beinhaltet, wobei der Verstärker (26) des Schußfadenwächters (23) über Signalleitungen (27,28) mit der Lufteintragssteuerung (19) verbunden ist.

2. Schußfadenwächter nach Anspruch 1, **dadurch gekennzeichnet,** daß mehrere Schußfadenwächter (23) mit Verstärker (26) in Serie angeordnet sind, deren Ausgangssignal in Abhängigkeit von den Garneigenschaften nachgeregelt wird.

3. Schußfadenwächter nach den Ansprüchen 1 und 2, **dadurch gekennzeichnet,** daß der Verstärker (26) des Schußfadenwächters (23) über Signalleitungen (27) mit der Lufteintragssteuerung (19) verbunden ist und weiterhin über eine Leitung (28) betreffend die Garneigenschaften elektrisch von der Lufteintragssteuerung (19) angesteuert wird.

4. Schußfadenwächter nach den Ansprüchen 1 - 3, **dadurch gekennzeichnet,** daß der Verstärker (26) des Schußfadenwächters (23) als automatisch programmierbarer Verstärker, abhängig von den mechanischen und luftwirksamen Eigenschaften der Garne (7-10) ausgebildet ist.

5. Schußfadenwächter nach den Ansprüchen 1 - 4,
**dadurch gekennzeichnet,** daß an der Lufteintragssteuerung (19) eine Hand- oder automatische Programmierung vorgesehen ist, wobei die mechanischen und luftwirksamen Eigenschaften der Garne (7-10) erfasst werden und als Programmierungssignale über die Leitung (28) dem Verstärker (26) zugeführt werden.

6. Schußfadenwächter nach den Ansprüchen 1 - 5,
**dadurch gekennzeichnet,** daß der Verstärker (26) des Schußfadenwächters (23) stets ein gleichbleibendes Ausgangssignal der Lufteintragssteuerung (19) zuführt, unabhängig von den mechanischen Eigenschaften der Garne (7-10).

7. Schußfadenwächter nach den Ansprüchen 1 - 6,
**dadurch gekennzeichnet**, daß die digitale Aufbereitung der mechanischen Eigenschaften der Garne (7-10) im Verstärker (26) selbst vorgenommen wird.

## Claims

1. Weft stop motion (23) for pneumatic looms with weft insertion of yarns (7-10) of different quality, wherein the yarns (7-10) are taken off the respective thread store and inserted by way of main and relay nozzles (3-6, 22), which are controlled by air insertion control means (19), in the air channel (2) of a profile reed (1) on the catch side of which the weft stop motion (23) is arranged, with monitoring elements the signals of which are delivered to the input of an amplifier (26), characterised in that to the amplifier (26) of the weft stop motion (23) from the air insertion control means (19) there is delivered a signal which contains the mechanical properties of the respective yarn (7-10), wherein the amplifier (26) of the weft stop motion (23) is connected by signal wires (27, 28) to the air insertion control means (19).

2. Weft story motion according to claim 1, characterised in that several weft stop motions (23) with amplifier (26) are arranged in series, of which the output signal is regulated subsequently as a function of the yarn properties.

3. Weft stop motion according to claims 1 and 2, characterised in that the amplifier (26) of the weft stop motion (23) is connected by signal wires (27) to the air insertion control means (19) and furthermore is triggered electrically by the air insertion control means (19) by means of a wire (28) relating to the yarn properties.

4. Weft stop motion according to claims 1-3, characterised in that the amplifier (26) of the weft stop motion (23) is constructed as an automatically programmable amplifier, depending on the mechanical and pneumatic properties of the yarns (7-10).

5. Weft stop motion according to claims 1-4, characterised in that a manual or automatic programming means is provided on the air insertion control means (19), wherein the mechanical and pneumatic properties of the yarns (7-10) are detected and delivered to the amplifier (26) as programming signals via the wire (28).

6. Weft stop motion according to claims 1-5, characterised in that the amplifier (26) of the weft stop motion (23) always delivers a constant output signal to the air insertion control means (19), irrespective of the mechanical properties of the yarns (7-10).

7. Weft stop motion according to claims 1-6, characterised in that digital processing of the mechanical properties of the yarns (7-10) is performed in the amplifier (26) itself.

## Revendications

1. Casse-trame (23) pour métiers à air à insertion de trame à fils (7-10) de différentes qualités, les fils (7-10) étant déroulés de leurs fuseaux respectifs et insérés, par l'intermédiaire de buses principales et de buses relais (3-6, 22) commandées par une commande d'admission d'air (19), dans le conduit d'air (2) d'un peigne profilé (1), sur le côté d'interception duquel est installé le casse-trame (23) muni d'éléments de surveillance dont les signaux sont envoyés à l'entrée d'un amplificateur (26), caractérisé en ce qu'un signal contenant les caractéristiques mécaniques de chaque fil (7-10), est envoyé à l'amplificateur (26) du casse-trame (23) par la commande d'admission d'air (19), l'amplificateur (26) du casse-trame (23) étant relié à la commande d'admission d'air (19) par des lignes de signaux (27,28).

2. Casse-trame selon la revendication 1, caractérisé en ce que plusieurs casse-trames (23) comportant un amplificateur (26) sont installés en série, leur signal de sortie étant rajusté en fonction des caractéristiques des fils.

3. Casse-trame selon les revendications 1 et 2, caractérisé en ce que l'amplificateur (26) du casse-trame (23) est relié à la commande d'admission d'air (19) par l'intermédiaire de lignes de signaux (27), et est en outre commandé électriquement à partir de la commande d'admission d'air (19) par l'intermédiaire d'une ligne (28) concernant les caractéristiques du fil.

4. Casse-trame selon l'une quelconque des revendications 1 à 3, caractérisé en ce que l'amplificateur (26) du casse-trame (23) est conçu sous la forme d'un amplificateur programmable automatiquement, en fonction des caractéristiques mécaniques et aérauliques des fils (7-10).

5. Casse-trame selon l'une quelconque des revendications 1 à 4, caractérisé en ce qu'il est prévu une programmation manuelle ou automatique sur la commande d'admission d'air (19), les caractéristiques mécaniques et aérauliques des fils (7-10) étant détectées et envoyées en tant que signaux de programmation à l'amplificateur (26) par l'intermédiaire de la ligne (28).

6. Casse-trame selon l'une quelconque des revendications 1 à 5, caractérisé en ce que l'amplificateur (26) du casse-trame (23) envoie en permanence un signal de sortie constant à la commande d'admission d'air (19), indépendamment des caractéristiques mécaniques des fils (7-10).

7. Casse-trame selon l'une quelconque des revendications 1 à 6, caractérisé en ce que le traitement numérique des caractéristiques mécaniques des fils (7-10) est effectué directement dans l'amplificateur (26).
